# EUROPÄISCHE PATENTSCHRIFT

(11) **EP 1 519 038 B1**
(45) Veröffentlichungstag und Bekanntmachung des Hinweises auf die Patenterteilung: **23.08.2006**
(21) Anmeldenummer: 03021446.4
(22) Anmeldetag: 23.09.2003
(51) Int. Cl.: F02P 23/04, H01S 3/0941, H01S 3/042

(54) **Laser-Zündeinrichtung für eine Brennkraftmaschine**
Laser ignition device for combustion engine
Dispositif d'allumage à laser pour moteur à combustion

(43) Veröffentlichungstag der Anmeldung: 30.03.2005
(73) Patentinhaber: AVL List GmbH, 8020 Graz (AT)
(72) Erfinder: Winklhofer, Ernst, Dipl.-Ing.Dr., 8565 St. Johann ob Hohenburg 1 (AT); Franz, Georg, Dipl.-Ing., 9500 Villach (AT); Kroupa, Gerhard, Dipl.-Ing., 9500 Villach (AT); Mannheim, Volker, 9523 Landskron (AT); Binder, Alfred, Dipl.Ing., 9523 Landskron (AT)
(74) Vertreter: Babeluk, Michael

(56) Entgegenhaltungen:
- EP-A- 1 278 278
- DE-A- 3 736 442
- US-A- 4 191 931
- US-A- 4 416 226
- US-A- 4 434 753
- US-A- 5 521 936
- US-B1- 6 282 217

## Beschreibung

Die Erfindung betrifft eine Laser-Zündeinrichtung für eine Brennkraftmaschine, gemäß dem Oberbegriff von Patentanspruch 1.

Die US 6,514,069 B1 offenbart eine Laserzündeinrichtung, welche aus einem Zündlaser und einer eine Pumplichtquelle aufweisenden Anregungslaser besteht. Nur der Zündlaser ist in einem zylindrischen Rohr unterbringbar, welches einem Zündkerzenschacht entspricht. Der Anregungslaser hingegen ist räumlich getrennt vom Zündlaser angeordnet und mit diesem über Lichtleiter verbunden.

Weiters ist es aus der Veröffentlichung XP 002304489, Walter KÖCHNER, "Solid State Laser Engineering", 1992, Sringer-Verlag, Germany, 3^{rd} Edition, ISBN 0-387-53756-2 (Seite 337, Absatz 6.3.1 - Seite 352) bekannt, Kühleinrichtungen im Zusammenhang mit Festkörperlasern einzusetzen, um die Temperatur zu stabilisieren. Die beschriebenen und gezeigten seitlich gepumpten und gekühlten Festkörperlaser eignen sich auf Grund ihrer Baugröße und Komplexität aber nicht ohne weiteres für den Einsatz als in einem Zündkerzenschaft unterbringbare Laserzündeinrichtung für eine Brennkraftmaschine.

Aus der US 4,416,226 ist eine Laser-Zündeinrichtung für eine Brennkraftmaschine bekannt, wobei der Resonator des Lasers samt fotooptischer Fokussiereinrichtung in eine Zylinderkopfbohrung so eingeschraubt ist, dass die Zündeinrichtung direkt in den Brennraum einmündet. Die Laser-Zündeinrichtung wendet dabei das Prinzip eines Festkörperlasers mit einer gepulsten Pump-Lichtquelle an. Dies hat den Vorteil, dass mit relativ geringem Energieaufwand hohe Pulsenergien erreicht werden können. Als Pump-Lichtquelle wird dabei eine Blitzlampe verwendet. Zur Erhöhung der Leistungsdichte wird ein aktiv schaltbarer Güteschalter ("Q-Switch") eingesetzt. Beim sogenannten "Q-switching" wird die Energie während des Pumpvorganges des aktiven Mediums in der Laser-Kavität gespeichert und während einer sehr kurzen Emissionszeit freigesetzt. Hieraus resultiert ein extrem energiereicher Laserpuls. Aktiv schaltbare Güteschalter haben aber den Nachteil, dass für die Steuerung ein erheblicher Schaltungsaufwand erforderlich ist, und dass sie für schnelle Impulsfolgen weniger gut geeignet sind. Die fotooptische Einrichtung der bekannten Laserzündvorrichtung weist drei Linsen auf. Zusammen mit dem aktiven Güteschalter und der durch eine Blitzlampe gebildeten Pump-Lichtquelle ergibt sich der gravierendste Nachteil, dass die Einrichtung nicht zur Gänze in einem in einen Zündkerzenschacht einschraubbaren Bauteil untergebracht werden kann. Über die bei gepumpten Festkörperlasern erforderliche Kühlung des Laserkristalls und der Lichtquelle sind der Druckschrift keine Informationen zu entnehmen.

Die US 6,413,077 B1 beschreibt eine Laserzündeinrichtung, bei der mehrere Laser, und zwar ein Anregungslaser und ein Zündlaser zum Einsatz kommen. Mittels eines Güteschalters werden die Pulse des Anregungslasers und des Zündlasers aufsummiert und somit die für eine Zündung erforderliche Energiedichte bereitgestellt. Diese bekannte Zündeinrichtung hat den Nachteil eines sehr hohen konstruktiven Aufwandes und benötigt zu viel Bauraum, um anstelle einer Zündkerze in einer Brennkraftmaschine eingesetzt werden zu können.

Der Einsatz einer Laserzündung anstelle einer Funkenzündung bietet eine Reihe an Vorteilen. Zum einen benötigt der relativ frei wählbare Ort des Zündplasmas keinerlei materielle Struktur, die den Verbrennungsvorgang stören könnte. Weiters lässt die Wahl des Zündortes eine Optimierung des Verbrennungsvorganges zu, gegebenenfalls auch eine Mehrfachzündung. Die hohen Zünddrücke, wie sie bei Gasmotoren auftreten, kommen der Laserzündung entgegen, da die benötigte Pulsenergie bei höheren Drücken abnimmt. Mit der Laserzündung lassen sich noch magere Gemische zünden, wodurch sich sehr niedrige NOₓ-Emissionswerte erzielen lassen.

Aus der Literatur ist es bekannt, dass ein fokussierter Laser auf einen hinreichend kleinen Fokusdurchmesser mit genügend Intensität zu einer Plasmabildung und zu einer lokalen Temperaturerhöhung und somit zu einer Zündung eines explosiven Gemisches führt. Für praktische Gasgemische wird vorwiegend der Lawineneffekt freier Elektronen für die Plasmabildung erklärt. Der Effekt ist dann praktisch unabhängig von der verwendeten Wellenlänge.

In der US 5,673,550 A wird die Zündung von Kraftstofftröpfchen unter Plasmabildung innerhalb des Kraftstoff-Luftnebels mittels eines über eine kohärente Lichtquelle gepulsten Lasers beschrieben.

Aufgabe der Erfindung ist es, eine für den praktischen Einsatz in Brennkraftmaschinen geeignete Laserzündeinrichtung zu schaffen, welche nur wenig Bauraum beansprucht und welche mit geringem konstruktiven Aufwand in Brennkraftmaschinen eingesetzt werden kann.

Erfindungsgemäß werden diese Aufgaben durch die Merkmale von Patentanspruch 1 gelöst.

Durch die Verwendung eines gütegeschalteten, gepumpten Festkörperlasers können hohe Pulsenergien erreicht werden. Die wesentlichsten Elemente sind kompakt in einem einzigen Bauteil zusammengefasst, welcher sich anstelle einer Zündkerze in den Zündkerzenschacht einer Brennkraftmaschine einschrauben lässt. Wesentlich ist weiters eine effiziente kühlung durch eine Kühleinrichtung, die einen kühlmittel kreislauf aufweist.

Die als Pump-Lichtquelle verwendeten Pumpdioden haben im Vergleich zu Blitz-lampen den Vorteil eines höheren Wirkungsgrades.

Die Laserdioden werden dabei mit einer Pulsenergie von einigen mJ und etwa 100-200µs gepulst betrieben, wodurch die Leistung pro Diode auf einige 10W beschränkt bleibt.

Hochleistungslaserdioden bestehen aus einem Array von vielen Einzeldioden und erreichen dadurch eine sehr hohe Pulsenergie. Durch die große Emissionsfläche und die nicht kontinuierliche Verteilung (geringe Güte) kann der Laserstrahl allerdings nur sehr schlecht fokussiert werden. Durch den langen Resonator kann mit einem Festkörperlaser eine wesentlich höhere Strahlgüte und damit geringerer Fokusdurchmesser erreicht werden

Der für die erfindungsgemäße Laser-Zündeinrichtung verwendete gepulste Festkörperlaser ist aus den vier Hauptkomponenten Pumpdioden, Kristallstab, Resonator mit Auskoppelspiegel, Güteschalter (Q-Switch) und Fokussiereinrichtung aufgebaut. Über die Einstrahlung der Pumpdioden werden metastabile Energieniveaus im Laserkristall angeregt und die Energie damit gespeichert. Aufgrund einer geringen spontanen Emission beginnt der Laserkristall Licht auf der Laserwellenlänge (1064nm) zu emittieren.

Zur Verstärkung und Kohärenz des Lichtes ist der Laserkristall in einen optischen Resonator eingebettet, dessen Güte mit dem Güteschalter bei Erreichen der gewünschten Leistungsdichte pulsartig erhöht wird. Dadurch erhält man am Auskoppelspiegel einen kurzen, hohen Laserpuls. Es wird dabei ein passiver Güteschalter verwendet, welcher einerseits eine hohe Verstärkung, andererseits kurze Energieimpulse ohne aufwändige Steuerung ermöglicht.

Die Geometrie des Resonators ergibt sich aus der Forderung, dass die Pumpdioden am oberen Ende des Zündkerzenschachts angeordnet sein müssen. Zur Erzielung einer hohen Güte ist ein möglichst großer Abstand zwischen dem Laserkristall und dem Auskoppelspiegel nötig. Daraus ergibt sich die längliche Bauform, wobei sich der Kopfbereich mit Laserkristall an einem Ende und der Auskoppelspiegel am anderen Ende eines Tubus befinden.

An den Auskoppelspiegel schließt die aus einer einzigen Fokuslinse bestehende Fokussiereinrichtung an. Dies ermöglicht eine sehr kleine Bauweise.

Da die Wellenlänge der Pumpdioden sich mit der Temperatur des Lasersubstrats ändert und der Laserkristall eine nur sehr schmale Absorptionslinie besitzt, müssen die Pumpdioden thermisch stabilisiert werden. Untersuchungen haben gezeigt, dass zumindest zwei, vorzugsweise drei verschiedene Kühlsysteme für eine thermische Stabilisierung des Resonators von Vorteil sind. Für zumindest ein Kühlsystem bietet sich das temperaturgeregelte Kühlwasser der Brennkraftmaschine an. Da aber die Pumpdioden auf einem wesentlich niedrigeren Temperaturniveau als die Kühlwassertemperatur betrieben werden müssen, ist der Einsatz von thermoelektrischen Kühlelementen (Peltier-Kühlelementen) in diesem Fall erforderlich. Zumindest ein Kühlsystem weist daher zumindest ein Peltier-Kühlelement auf. Dabei ist vorgesehen, dass zur Kühlung des Laserkristalls und/oder der Pumpdioden der Resonator einen ersten inneren Kühlmittelkreislauf aufweist. Die Wärme des inneren Kreislaufes wird über einen Wärmeverteiler an zumindest ein Peltier-Kühlelement abgeleitet. Besonders vorteilhaft ist es, wenn zur Wärmeabfuhr vom Peltier-Kühlelement der Resonator zumindest einen äußeren zweiten Kühlmittelkreislauf aufweist. Zumindest eines der Kühlsysteme kann dabei auch zum Aufwärmen der Pumpdioden ausgelegt sein. Besonders vorteilhaft ist es, wenn bei Kaltstart die Pumpdioden durch das Peltier-Kühlelement auf die Betriebstemperatur erwärmbar sind.

Der Laserkristall kann prinzipiell entweder aus ND:YAG (Neodym:YAG) oder aus ND:YVO₄ (Neodym :Vanadat) bestehen. ND:YAG ist weit verbreitet, kostengünstig und mechanisch gut belastbar, hat aber eine weit schmälere Absorptionslinie als ND:YVO₄. Der Einsatz von ND:YAG-Laserkristallen bedingt somit eine besonders gute Kühleinrichtung.

Eine sehr effektive Wärmeabfuhr aus dem Laserkristall wird erreicht, wenn der Laserkristall von zumindest einem vorzugsweise ringförmigen ersten Kühlkanal umgeben ist.

Um eine sehr kompakte Bauweise der Zündeinrichtung zu ermöglichen, ist im Rahmen der Erfindung vorgesehen, dass mehrere Pumpdioden konzentrisch um den Laserkristall angeordnet sind, wobei vorzugsweise mindestens drei, besonders vorzugsweise mindestens sechs Pumpdioden gleichmäßig um den Laserkristall herum angeordnet sind. Die Pumpdioden sind dabei vorteilhafter Weise in Serie geschaltet sind. Der Laserkristall wird somit durch die Pumpdioden seitlich, das heißt radial, gepumpt. Zur Erhöhung der Pulsenergie können auch mehrere Ringe von Pumpdioden konzentrisch hintereinander um den Laserkristall herum angeordnet sein.

Als Kühlmedium kann zumindest für den zweiten äußeren Kühlkreislauf Wasser zur Anwendung kommen.

Die Erfindung wird im Folgenden anhand der Figuren näher erläutert. Es zeigen
- Fig. 1: eine erfindungsgemäße Laser-Zündeinrichtung in einer Schrägansicht,
- Fig. 2: den Kopfteil der Laser-Zündeinrichtung im Detail in einer Schrägansicht,
- Fig. 3: die Laser-Zündeinrichtung in einem Längsschnitt,
- Fig. 4: den Kopfteil der Laser-Zündeinrichtung in einer geschnittenen Schrägansicht gemäß der Linie IV-IV in Fig. 1,
- Fig. 5: den Fußteil der Laser-Zündeinrichtung in einer geschnittenen Schrägansicht,
- Fig. 6: die Laser-Zündeinrichtung schematisch in einem Längsschnitt gemäß der Linie VI-VI in Fig. 7,
- Fig. 7: die Laser-Zündeinrichtung in einem Schnitt gemäß der Linie VII-VII in Fig. 6 und
- Fig. 8: einen Zylinderkopf mit einer eingebauten Laser-Zündeinrichtung.

Die Laser-Zündeinrichtung 1 besteht aus den Hauptkomponenten Laserkristall 2, Pumplichtquelle 30, passiver Güteschalter 4, Tubus 5, Auskoppelspiegel 6 und Fokussiereinrichtung 7 mit einer Fokuslinse 8, sowie einer Kühleinrichtung 11.

Ein hoher Wirkungsgrad lässt sich erzielen, wenn die Pumplichtquelle 30 durch Pumpdioden 3 gebildet ist.

Über die Einstrahlung der Pumpdioden 3 (808nm) werden metastabile Energieniveaus im Laserkristall 2 angeregt und die Energie damit gespeichert. Aufgrund einer geringen spontanen Emission beginnt der Laserkristall 2 Licht auf der Laserwellenlänge (1064nm) zu emittieren.

Zur Verstärkung und Kohärenz des Lichts ist der Laserkristall 2 in einen optischen Resonator 9 eingebettet, dessen Güte mit dem passiven Güteschalter 4 bei Erreichen der gewünschten Leistungsdichte pulsartig erhöht wird. Dadurch erhält man am Auskoppelspiegel 6 einen kurzen, starken Laserpuls 26.

Einzelne Pumpdioden 3 sind in Serie geschaltet und ringförmig seitlich um den Laserkristall 2 angeordnet.

Die Pumpdioden 3 müssen aufgrund stark eingeschränkter Lebensdauer bei höherer Betriebstemperatur bei relativ niedriger Temperatur von etwa 30°C betrieben werden. Darüber hinaus ändert sich die Wellenlänge der Pumpdioden 3 mit der Temperatur. Da der aus Neodym:YAG (ND:YAG) bestehende stabförmige Laserkristall 2 eine nur sehr schmale Absorptionslinie besitzt, müssen die Pumpdioden 3 thermisch stabilisiert werden. Dazu ist im Kopfbereich 10 der Laser-Zündeinrichtung 1 die Kühleinrichtung 11 vorgesehen.

Die Kühleinrichtung 11 beinhaltet drei verschiedene Kühlsysteme A, B, C. Das erste Kühlsystem A weist ringförmig um den Wärmeverteiler 28 verteilte Peltier-Kühlelemente 12 auf. Zur besseren Wärmeabfuhr sind weiters die Kühlsysteme B, C mit zwei Flüssigkeits-Kühlkreisläufen 13, 14 vorgesehen. Das Kühlmittel des Kühlkreislaufs 13 durchströmt den Kopfteil 10 im Wesentlichen in Richtung der Achse 1a der Laser-Zündeinrichtung 1.

Der erste Kühlkreislauf 13 hat die Aufgabe, den Laserkristall 2 thermisch zu stabilisieren und dessen Verlustwärme an den Wärmeverteiler 28 zu übertragen. Der Laserkristall 2 ist dabei von zumindest einem ersten Kühlkanal 16 umgeben, welcher als Ringkanal ausgebildet sein kann, wie aus Fig.7 hervorgeht. An Stelle eines Ringkanals können auch mehrere erste Einlasskanäle 16 rund um den Laserkristall 2 angeordnet sein. Über zumindest eine Eintrittsöffnung 19a und einen Verteilerringraum 19 wird das Kühlmittel dem ersten Kühlkanal 16 zu-, und über einen Sammelringraum 20 und Austrittsöffnungen 20a wieder abgeführt. Die Verlustwärme des Laserkristalls 2 wird zumindest teilweise beim Durchströmen der Ringräume 19, 20 an die Flanschplatte 17 und die Anschlussplatte 23 übertragen, diese wiederum übertragen die Wärme durch Wärmeleitung an den Wärmeverteiler 28.

Gegebenenfalls kann auch der Wärmeverteiler 28 axiale Kühlkanäle 15 aufweisen, wie in Fig. 4 und 6 durch strichlierte Linien angedeutet ist. Das Kühlmedium tritt dabei durch Zutrittsöffnungen 19a in den Verteilerringraum 19 ein, durchströmt die ersten Kühlkanäle 15 des Wärmeverteilers 28 und wird über den Übertrittskanal 18 in den Kühlkanal 16 geleitet. Danach strömt es durch den Sammelringraum 20 und Austrittsöffnungen 20a zu einer externen Pumpe.

Der zweite Kühlkreislauf 14 weist Eintrittsöffnungen 21 im äußeren Wärmetauscher 29 auf, welche zu zweiten Kühlkanälen 24 und weiter zu Austrittsöffnungen 22 führen. Das beispielsweise durch Wasser gebildete Kühlmittel gelangt über die Eintrittsöffnungen 21 in die zweiten Kühlkanäle 24, durchströmt den äußeren Wärmetauscher 29 und verlässt die Laser-Zündeinrichtung 1 wieder im Bereich der Austrittsöffnungen 22. Über die zweiten Kühlkanäle 24 wird also vor allem Wärme aus den Peltier-Kühlelementen 12 über den äußeren Wärmetauscher 29 abgeführt.

Durch die aus drei Kühlsystemen A, B, C - nämlich Peltier-Kühlelemente 12, erstem Kühlkreislauf 13 und zweitem Kühlkreislauf 14 - bestehende Kühleinrichtung 11 ist es möglich, als Material für den Laserkristall 2 das weit verbreitete, kostengünstige und mechanisch gut belastbare Neodym :YAG und als Pumplichtquelle Pumpdioden 3 zu verwenden. Durch die Kühleinrichtung 11 können die Pumpdioden 3 thermisch auf etwa 30°C stabilisiert werden, was sich vorteilhaft auf deren Lebensdauer auswirkt. Andererseits kann durch die thermische Stabilisierung erreicht werden, dass die Wellenlänge der Pumpdioden 3 stets innerhalb der schmalen Absorptionslinie des Laserkristalls 2 bleibt.

Der Laserkristall 2 ist im Bereich der stirnseitigen Anschlussplatte 23 für die Laserwellenlänge (1064nm) verspiegelt und am anderen Ende antireflektierend beschichtet.

Die Form der Laser-Zündeinrichtung 1 ergibt sich aus der Forderung, dass diese anstelle einer Zündkerze in den Zündkerzenschacht 31 eines Zylinderkopfes 32 montierbar sein soll und aus der Randbedingung, dass die Pumpdioden 3 im Kopfbereich 10 der Laser-Zündeinrichtung 1 angeordnet sein müssen. Zur Erzielung einer hohen Strahlgüte ist ein möglichst großer Abstand zwischen dem Laserkristall 2 und dem Auskoppelspiegel 6 nötig. Der Auskoppelspiegel 6 ist daher im Fußbereich 25 der Laser-Zündeinrichtung 1 brennraumnahe angeordnet. Kurz nach dem Auskoppelspiegel 6 befindet sich die Fokussiereinrichtung 7 mit einer einzigen Fokuslinse 8, die gleichzeitig das Fenster zum Brennraum bildet und als plano-spherische Linse ausgebildet ist. Als Material für die Fokussierlinse 8 eignet sich beispielsweise Saphir.

Der zweite Kühlkreislauf 14 kann mit der vorhandenen Wasserkühlung des Motors gekoppelt sein. Für den ersten Kühlkreislauf sind höhere optische, qualitative und thermische Bedingungen zu erfüllen, sodass hier ein eigenes Kühlmittel erforderlich ist.

Die Pumpdioden 3 müssen aufgrund stark eingeschränkter Lebensdauer bei höherer Betriebstemperatur bei etwa 30°C betrieben werden. Der Verlustwärmestrom wird über einen Wärmeverteiler 28, welcher aus Kupfer besteht, an die Peltier-Kühlelemente 12 abgeleitet, die den Wärmestrom auf das Temperaturniveau des Motorkühlwassers transformieren und über den äußeren Wärmetauscher 29 an dieses abgeben.

Da sich die Wellenlänge der Pumpdioden 3 mit der Temperatur verschiebt und das Absorptionsband des Laserkristalls 2 extrem schmal ist, muss eine schnelle und genaue Temperaturregelung vorgesehen sein. Die Temperatur auf der kalten Seite sollte dabei maximal um etwa +/- 1,5°C vom Sollwert abweichen. Um dies zu erreichen, werden die Peltier-Kühlelemente 12 mit mindestens einem Temperatursensor und einer Stromquelle in einem geschlossenen Regelkreis betrieben.

Über die vorzugsweise sechs rund um den Laserkristall 2 angeordneten Pumpdioden 3 werden Lichtimpulse dem Laserkristall 2 zugeführt. Über die Einstrahlung der Pumpdioden 3 (808nm) werden metastabile Energieniveaus im Laserkristall 2 angeregt und die Energie damit gespeichert. Aufgrund einer geringen spontanen Emission beginnt der Laserkristall 2 Licht auf der Laserwellenlänge (1064nm) zu emittieren. Zur Verstärkung und Kohärenz des Lichtes ist der Laserkristall 2 in einen optischen Resonator 9 eingebettet, dessen Güte mit dem passiven Güteschalter 4 (Q-Switch) bei Erreichen der gewünschten Leistungsdichte pulsartig erhöht wird. Dadurch erhält man am Auskoppelspiegel 6 einen hohen, kurzen Laserpuls 26, welcher über die Fokussierlinse 8 in einem Brennpunkt 27 fokussiert wird.

Wie aus Fig. 8 ersichtlich ist, kann die Laser-Zündeinrichtung 1 zur Gänze im Zündkerzenschacht 31 eines Zylinderkopfes 32 einer Brennkraftmaschine angeordnet werden. Die Laser-Zündeinrichtung 1 eignet sich somit für den Einsatz in bestehende konventionelle Zylinderkopfkonzepte für fremdgezündete Brennkraftmaschinen. Um Verunreinigungen der Fokussiereinrichtung möglichst gering zuhalten schließt die Fokussierlinse 8 zum Brennraum 33 hin plan an die Zylinderkopfdeckfläche 34 an.

## Patentansprüche

1. Laser-Zündeinrichtung (1) für eine Brennkraftmaschine, mit einem gütegeschalteten, gepumpten Festkörperlaser mit einer gepulsten Pump-Lichtquelle (30), einem in einen Resonator (9) eingebetteten festen Laserkristall (2), einem Güteschalter (4) zur Erhöhung der Leistungsdichte, zumindest einem Auskoppelspiegel (6) und einer Fokussiereinrichtung (7), über welche der Laserstrahl (26) in einem Brennraum fokussierbar ist, wobei Pump-Lichtquelle (30), Resonator (9) samt Laserkristall (2), Güteschalter (4), Auskoppelspiegel (6), Fokussiereinrichtung (7) in einem Bauteil integriert sind, **dadurch gekennzeichnet, dass** die Pump-Lichtquelle (30) durch Pumpdioden gebildet ist, dass der Güteschalter (4) passiv ausgebildet ist und dass eine Kühleinrichtung (11) zur Kühlung des Resonators (9) vorgesehen ist, die mindestens einen Kühlmittelkreislauf (13, 14) aufweist und die ebenfalls in dem Bauteil integriert ist, der als einziger, in einen Zündkerzenschacht (31) der Brennkraftmaschine einsetzbarer Bauteil ausgeführt ist.

2. Zündeinrichtung (1) nach Anspruch 1, **dadurch gekennzeichnet, dass** die Fokussiereinrichtung (7) eine einzige Fokussierlinse (8) aufweist.

3. Zündeinrichtung (1) nach der Anspruch 1 oder 2, **dadurch gekennzeichnet, dass** die Kühleinrichtung (11) mindestens zwei, vorzugsweise drei verschiedene Kühlsysteme (A, B, C) aufweist.

4. Zündeinrichtung (1) nach einem der Ansprüche 1 bis 3, **dadurch gekennzeichnet, dass** zur Kühlung der Pumpdioden (3) der Resonator (9) zumindest ein Peltier-Kühlelement (12) aufweist.

5. Zündeinrichtung (1) nach einem der Ansprüche 1 bis 4, **dadurch gekennzeichnet, dass** zur Kühlung des Laserkristalls (2) der Resonator (9) einen inneren ersten Kühlmittelkreislauf (13) aufweist.

6. Zündeinrichtung (1) nach Anspruch 4 oder 5, **dadurch gekennzeichnet, dass** zur Wärmeabfuhr vom Peltier-Kühlelement (12) der Resonator (9) zumindest einen äußeren zweiten Kühlmittelkreislauf (14) aufweist.

7. Zündeinrichtung (1) nach einem der Ansprüche 1 bis 6, **dadurch gekennzeichnet, dass** der Laserkristall (2) von zumindest einem vorzugsweise ringförmigen ersten Kühlkanal (16) umgeben ist.

8. Zündeinrichtung (1) nach einem der Ansprüche 1 bis 7, **dadurch gekennzeichnet, dass** mehrere Pumpdioden (3) konzentrisch um den Laserkristall (2) angeordnet sind.

9. Zündeinrichtung (1) nach Anspruch 8, **dadurch gekennzeichnet, dass** zumindest drei, vorzugsweise zumindest sechs Pumpdioden (3) gleichmäßig um den Laserkristall herum angeordnet sind.

10. Zündeinrichtung (1) nach einem der Ansprüche 1 bis 9, **dadurch gekennzeichnet, dass** bei Kaltstart die Pumpdioden (3) durch das Peltier-Kühlelement (12) auf die Betriebstemperatur erwärmbar sind.

11. Zündeinrichtung (1) nach einem der Ansprüche 1 :bis 10, **dadurch gekennzeichnet, dass** die Pumpdioden (3) in Serie geschaltet sind.

## Claims

1. Laser ignition device (1) for an internal combustion engine, comprising a Q-switched, pumped solid-state laser with a pulsed pump-light source (30), a solid laser crystal (2) embedded in a resonator (9), a Q-switch (4) for increasing power density, at least one output mirror (6) and a focussing device (7) which serves to focus the laser ray (26) into a combustion chamber, with the pump-light source (30), the resonator (9) including the laser crystal (2), the Q-switch (4), the output mirror (6) and the focussing device (7) forming an integrated unit, **characterized in that** the pump-light source (30) consists of pumping diodes, the Q-switch (4) is of the passive type, and that a cooling assembly (11) for cooling the resonator (9) is provided, which has at least one coolant circuit (13, 14), and which is also integrated in said unit, said unit being configured as a single element that may be inserted into the spark plug bore (31) of the internal combustion engine.

2. Ignition device (1) according to claim 1, **characterized in that** the focussing device (7) has a single focussing lens (8).

3. Ignition device (1) according to claim 1 or 2, **characterized in that** the cooling assembly (11) comprises at least two, preferably three cooling systems (A,B,C).

4. Ignition device (1) according to any of claims 1 to 3, **characterized in that** the resonator (9) is furnished with at least one Peltier cooling element (12) for cooling the pumping diodes (3).

5. Ignition device (1) according to any of claims 1 to 4, **characterized in that** the resonator (9) has a first inner coolant circuit (13) for cooling the laser crystal (2).

6. Ignition device (1) according to claim 4 or 5, **characterized in that** the resonator (9) has at least one outer, second coolant circuit (14) for draining heat from the Peltier cooling element (12).

7. Ignition device (1) according to any of claims 1 to 6, **characterized in that** the laser crystal (2) is surrounded by at least one, preferably annular, first cooling channel (16).

8. Ignition device (1) according to any of claims 1 to 7, **characterized in that** several pumping diodes (3) are placed concentrically around the laser crystal (2).

9. Ignition device (1) according to claim 8, **characterized in that** at least three, preferably at least six, pumping diodes (3) are placed uniformly around the laser crystal.

10. Ignition device (1) according to any of claims 1 to 9, **characterized in that** in the cold start situation the pumping diodes (3) can be heated to operating temperature by the Peltier cooling element (12).

11. Ignition device (1) according to any of claims 1 to 10, **characterized in that** the pumping diodes (3) are connected in series.

## Revendications

1. Dispositif d'allumage par laser (1) pour un moteur à combustion interne, avec un laser à corps solide pompé à commutation de qualité, avec une source de lumière pompée (30) pulsée, un cristal laser (2) fixe, incorporé dans un résonateur (9), un commutateur de qualité (4) pour augmenter la densité de puissance, au moins un miroir de découplage (6) et un dispositif de focalisation (7), par l'intermédiaire duquel le rayon laser (26) peut être focalisé dans une chambre de combustion, la source de lumière pompée (30), le résonateur (9) avec le cristal laser (2), le commutateur de qualité (4), le miroir de découplage (6), le dispositif de focalisation (7) étant intégrés en un composant, **caractérisé en ce que** la source de lumière pompée (30) est formée par des diodes de pompage, **en ce que** le commutateur de qualité (4) est de nature passive, et **en ce qu'**un dispositif de refroidissement (11), devant refroidir le résonateur (9), est prévu, présentant au moins un circuit de fluide de refroidissement (13, 14) qui est également intégré dans le composant, réalisé sous forme de composant unique, insérable dans un puits pour bougie d'allumage (31) du moteur à combustion interne.

2. Dispositif d'allumage (1) selon la revendication 1, **caractérisé en ce que** le dispositif de focalisation (7) présente une lentille de focalisation (8) unique.

3. Dispositif d'allumage (1) selon la revendication 1 ou 2, **caractérisé en ce que** le dispositif de refroidissement (11) présente au moins deux, de préférence trois, systèmes de refroidissement (A, B, C) différents.

4. Dispositif d'allumage (1) selon l'une des revendications 1 à 3, **caractérisé en ce que** le résonateur (9) présente au moins un élément de refroidissement à effet Peltier (12), pour assurer le refroidissement des diodes de pompage (3).

5. Dispositif d'allumage (1) selon l'une des revendications 1 à 4, **caractérisé en ce que** le résonateur (9) présente un premier circuit de fluide de refroidissement (13) intérieur, pour assurer le refroidissement du cristal laser (2).

6. Dispositif d'allumage (1) selon la revendication 4 ou 5, **caractérisé en ce que** le résonateur (9) présente au moins un deuxième circuit de fluide de refroidissement (14) extérieur, pour assurer l'évacuation de chaleur de l'élément de refroidissement à effet Peltier (12).

7. Dispositif d'allumage (1) selon l'une des revendications 1 à 6, **caractérisé en ce que** le cristal laser (2) est entouré par au moins un premier canal de refroidissement (16), de préférence en forme d'anneau.

8. Dispositif d'allumage (1) selon l'une des revendications 1 à 7, **caractérisé en ce que** plusieurs diodes de pompage (3) sont disposées concentriquement autour du cristal laser (2).

9. Dispositif d'allumage (1) selon la revendication 8, **caractérisé en ce qu'**au moins trois, de préférence au moins six, diodes de pompage (3) sont disposées, réparties régulièrement autour du cristal laser.

10. Dispositif d'allumage (1) selon l'une des revendications 1 à 9, **caractérisé en ce que**, en cas de démarrage à froid, les diodes de pompage (3) sont susceptibles d'être chauffées à la température de fonctionnement, au moyen de l'élément de refroidissement à effet Peltier (12).

11. Dispositif d'allumage (1) selon l'une des revendications 1 à 10, **caractérisé en ce que** les diodes de pompage (3) sont branchées en série.
